# EUROPÄISCHE PATENTSCHRIFT

(11) **EP 4 029 994 B1**
(45) Veröffentlichungstag und Bekanntmachung des Hinweises auf die Patenterteilung: **25.10.2023**
(21) Anmeldenummer: 22151046.4
(22) Anmeldetag: 11.01.2022
(51) Int. Cl.: E01H 4/02

(54) **PISTENPFLEGEFAHRZEUG**
PISTE MAINTENANCE VEHICLE
VÉHICULE D'ENTRETIEN DES PISTES

(30) Priorität: 13.01.2021 DE 102021200268
(43) Veröffentlichungstag der Anmeldung: 20.07.2022
(73) Patentinhaber: Kässbohrer Geländefahrzeug AG, 88471 Laupheim (DE)
(72) Erfinder: Henger, Claudius, 88480 Achstetten (DE); Hartmann, Daniel, 89168 Niederstotzingen (DE); Behmüller, Andreas, 89171 Illerkirchberg (DE); Holzapfel, Sven, 88480 Achstetten (DE); Mangold, Martin, 89180 Berghülen (DE)
(74) Vertreter: Patentanwälte Ruff, Wilhelm, Beier, Dauster & Partner mbB

(56) Entgegenhaltungen:
- EP-A1- 2 248 952
- EP-A1- 3 699 362
- EP-A2- 1 329 559
- DE-A1-102015 216 060
- DE-A1-102018 213 239
- DE-A1-102019 104 852

## Beschreibung

Die Erfindung betrifft ein Pistenpflegefahrzeug mit den Merkmalen des Oberbegriffs des Anspruchs 1.

Ein derartiges Pistenpflegefahrzeug ist beispielsweise aus der DE 10 2018 213 239 A1 bekannt und zur Pflege und/oder Bearbeitung schneebedeckter Ski- oder Snowboardpisten vorgesehen. Das bekannte Pistenpflegefahrzeug weist einen längserstreckten Tragrahmen auf, an welchem ein Kettenfahrwerk und eine Stellvorrichtung montiert sind. Die Stellvorrichtung ist in Form eines heckseitig an dem Tragrahmen angeordneten Heckgeräteträgers ausgebildet. Mit dem Heckgeräteträger ist ein Anbaugerät gekoppelt. Das Anbaugerät ist mittels einer Stellbewegung der Stellvorrichtung relativ zu dem Tragrahmen verlagerbar. Das Anbaugerät ist je nach Einsatzzweck des Pistenpflegefahrzeugs austauschbar. Das zum Austauschen des Anbaugeräts erforderliche An- und Abkoppeln an die bzw. von der Stellvorrichtung muss bei dem bekannten Pistenpflegefahrzeug manuell von einer Bedienperson vorgenommen werden. Sofern das Anbaugerät elektrisch und/oder hydraulisch angetrieben ist, müssen hierbei zudem entsprechende elektrische und/oder hydraulische Kupplungen manuell verbunden und getrennt werden.

Weiter ist aus der EP 3 699 362 A1 ein Kupplungssystem zum auswechselbaren Kuppeln eines Anbaugeräts mit einer Arbeitsmaschine bekannt. Das Kupplungssystem weist ein Hauptkupplungsteil und ein Nebenkupplungsteil auf. Das Hauptkupplungsteil weist einen Verriegelungsschieber und eine Hydraulikkupplungseinheit auf. Die Hydraulikkupplungseinheit ist mit einer Hauptrichtungskomponente parallel zu einer Längsrichtung zwischen einer Entkopplungsstellung und einer Kopplungsstellung hin und her bewegbar. Dabei ist die Hydraulikkupplungseinheit in einer Normalrichtung gesehen hinter dem Verriegelungsschieber angeordnet.

Weiter ist aus der EP 1 329 559 A2 eine Schnellwechselvorrichtung für Arbeitsmaschinen z.B. Lader und Bagger bekannt. Während der Verriegelung des Anbaugerätes werden gleichzeitig Hydraulikleitungen verbunden, die sich innerhalb beweglicher Verriegelungsteile befinden. Somit können hydraulisch betriebene Anbaugeräte direkt vom Fahrerhaus der Arbeitsmaschine angeschlossen werden.

Weiter ist aus der EP 2 248 952 A1 ein Rad- oder Kettenfahrzeug mit einer an dem Fahrzeug angeordneten Räum- oder Stützanlage bekannt. Um zu erreichen, dass Arbeitswerkzeuge für entsprechende Arbeitseinrichtungen platzsparend an dem Fahrzeug befestigbar sind, derart, dass das Rad- oder Kettenfahrzeug auch in seiner Fahrposition möglichst universell einsetzbar ist, wird vorgeschlagen, an dem oberen Randbereich des Räum- und/oder Stützschildes der Räum- und/oder Stützanlage mindestens einen Unterlenker-Schnellkuppler zu befestigen, dessen von dem Räum- und/oder Stützschild abgewandtes freies Ende vorzugsweise als Fanghaken ausgebildet ist, mit dem ein entsprechender Aufnahmebolzen des Arbeitswerkzeuges umgreifbar ist, sodass das Arbeitswerkzeug beim Anheben des Räum- und/oder Stützschildes in seine Fahrposition mit angehoben wird und sich an dem Räum- und/oder Stützschild abstützt.

Weiter ist aus der DE 10 2015 216 060 A1 ein Schnellwechsler zur Verwendung zwischen einer Baumaschine und einem Anbaugerät bekannt. Der bekannte Schnellwechsler weist unter anderem kontaktlose, induktive Übertragungseinrichtungen auf, die zwecks Übertragung von elektrischer Energie induktiv zusammenwirken.

Weiter ist aus der DE 10 2019 104 852 A1 ein Sondernutzfahrzeug zur kommunalen Anwendung bekannt. Das Sondernutzfahrzeug umfasst ein Trägerfahrzeug, ein Anbaugerät und eine Schnellwechseleinrichtung zum auswechselbaren Anbringen des Anbaugeräts frontseitig am Trägerfahrzeug, mit einer fest am Trägerfahrzeug angeordneten Fahrzeugplatte und einer mit dieser verbindbaren, am Anbaugerät angeordneten Geräteplatte. Die Fahrzeugplatte besteht im Wesentlichen aus einer unbeweglich am Trägerfahrzeug angebrachten Fahrzeugplattenbasis und einer gegenüber dieser bewegbar angelenkten Tragrohreinheit mit einem sich horizontal vor der Front des Trägerfahrzeugs erstreckenden Tragrohr. Dieses ist dabei mit Hilfe mindestens einer Tragrohr-Aktuatoreinheit in eine abgesenkte und eine angehobene Position bewegbar.

Aufgabe der Erfindung ist es, ein Pistenpflegefahrzeug der eingangs genannten Art bereitzustellen, das möglichst verletzungssicher, kostengünstig und flexibel einsetzbar ist.

Diese Aufgabe wird durch das Bereitstellen eines Pistenpflegefahrzeugs mit den Merkmalen des Anspruchs 1 gelöst. Durch die erfindungsgemäße Lösung kann auf ein oftmals zeitintensives und verletzungsträchtiges manuelles An- und Abkoppeln des Anbaugeräts verzichtet werden. Hierdurch können Arbeitszeit und damit einhergehender Personalkostenaufwand eingespart werden. Zudem wird ein mit der manuellen Kopplung naturgemäß einhergehendes Verletzungsrisiko vermieden. Überdies gestattet die erfindungsgemäße Lösung einen besonders flexiblen Einsatz des Pistenpflegefahrzeugs. Denn durch die erreichte Arbeitszeitersparnis können für unterschiedliche Einsatzzwecke vorgesehene Anbaugeräte in kürzerer Zeit an- und abgekoppelt werden. Bei üblichen Pistenpflegefahrzeugen wird aufgrund des damit einhergehenden manuellen Aufwands oftmals auf ein situationsgerechtes Abkoppeln verzichtet und das Anbaugerät unnötig mitgeführt. Dies geht mit einem vergleichsweise erhöhten Kraftstoffverbrauch und einer unnötigen Umweltbelastung einher. All dies kann durch die erfindungsgemäße Lösung vermieden werden. Das Schnellkoppelsystem ist werkzeuglos zwischen dem Koppelzustand und dem Trennzustand überführbar. Im Rahmen dieser Beschreibung meint "werkzeuglos" ohne unmittelbare manuelle Einwirkung einer Bedienperson. Vorzugsweise ist das Schnellkoppelsystem mittels einer Stellbewegung der Stellvorrichtung zwischen dem Koppel- und dem Trennzustand überführbar. Die erste Koppelvorrichtung ist an der Stellvorrichtung montiert. Die zweite Koppelvorrichtung ist an dem Anbaugerät montiert. Die erste Koppelvorrichtung ist - im Trennzustand - mittels einer Stellbewegung der Stellvorrichtung relativ zu der zweiten Koppelvorrichtung stellbeweglich. Die zweite Koppelvorrichtung ist vorzugsweise relativ zu dem Anbaugerät unbeweglich an demselben montiert. In dem Koppelzustand sind die erste Koppelvorrichtung und die zweite Koppelvorrichtung lösbar formschlüssig und/oder kraftschlüssig miteinander gekoppelt. Folglich ist das Anbaugerät mittelbar, nämlich mittels des Schnellkoppelsystems, lasttragend an der Stellvorrichtung abgestützt. In dem Trennzustand ist die Verbindung zwischen der ersten Koppelvorrichtung und der zweiten Koppelvorrichtung gelöst. Zusätzlich zu der mechanischen Kopplung kann eine elektrische und/oder hydraulische Kopplung erfolgen. Je nach front- oder heckseitiger Anordnung an dem Tragrahmen kann die Stellvorrichtung auch als Front- oder Heckgeräteträger bezeichnet werden. Vorzugsweise weist die Stellvorrichtung ein aus mehreren Stellzylindern gebildetes Kinematiksystem auf. Die Stellzylinder sind vorzugsweise Hydraulikzylinder. Die Stellvorrichtung ist vorzugsweise derart gestaltet, dass das Anbaugerät mittels einer Stellbewegung der Stellvorrichtung translatorisch in Hochrichtung, Längsrichtung und/oder Querrichtung relativ zu dem Tragrahmen stellbeweglich ist. Alternativ oder zusätzlich ist die Stellvorrichtung vorzugsweise derart gestaltet, dass das Anbaugerät mittels einer Stellbewegung der Stellvorrichtung rotatorisch schwenk-, neigungs- und/oder kippbeweglich ist. Das Anbaugerät ist vorzugsweise ein Frontschild, ein Parkblade, eine Heckfräse oder dergleichen. Vorzugsweise ist das Anbaugerät elektrisch und/oder hydraulisch antreibbar. Die Energieversorgungseinrichtung stellt die zum Betrieb des Pistenpflegefahrzeugs, insbesondere des Kettenfahrwerks und/oder des Anbaugeräts, erforderliche Betriebsenergie bereit. Die Betriebsenergie kann mechanisch, elektrisch und/oder hydraulisch bereitgestellt werden. Die in dieser Beschreibung verwendeten Richtungs- und Orientierungsangaben beziehen sich auf einen gedachten Zustand, in welchem das Pistenpflegefahrzeug auf einer horizontalen, steigungsfreien Schneepiste abgestellt ist.

In Ausgestaltung der Erfindung sind die erste Koppelvorrichtung und die zweite Koppelvorrichtung derart aufeinander abgestimmt gestaltet, dass sie werkzeuglos formschlüssig miteinander koppelbar und werkzeuglos voneinander trennbar sind. Diese Ausgestaltung ist konstruktiv einfach, insbesondere im Vergleich zu einer kraftschlüssig koppelbaren Gestaltung. Zur formschlüssigen Kopplung weisen die beiden Koppelvorrichtungen vorzugsweise komplementär gestaltete Lagerabschnitte auf, die mittels einer Stellbewegung der Stellvorrichtung zur Ausbildung des Formschlusses gegeneinander kontaktierbar sind.

In weiterer Ausgestaltung der Erfindung weist die erste Koppelvorrichtung einen ersten Lagerabschnitt auf, die zweite Koppelvorrichtung weist einen zweiten Lagerabschnitt auf, und das Schnellkoppelsystem ist ausgehend von dem Trennzustand in einen Aufnahmezustand überführbar, in welchem der zweite Lagerabschnitt entgegen der Schwerkraft formschlüssig auf dem ersten Lagerabschnitt abgestützt ist und zusammen mit dem ersten Lagerabschnitt eine um eine Schwenkachse schwenkbewegliche Schwenklageranordnung ausbildet. Die beiden Lagerabschnitte sind vorzugsweise zueinander komplementär gestaltet und erlauben eine formschlüssige Kraftübertragung entlang wenigstens einer Bewegungsrichtung der mittels der Stellvorrichtung ausführbaren Stellbewegung. In dem Trennzustand sind die beiden Lagerabschnitte voneinander beabstandet. In dem Aufnahmezustand sind die beiden Lagerabschnitte gegeneinander kontaktiert. Dabei untergreift der erste Lagerabschnitt den zweiten Lagerabschnitt, so dass letzterer entgegen der Schwerkraft, d.h. in Hochrichtung von oben nach unten, auf dem ersten Lagerabschnitt abgestützt ist. Mit anderen Worten ausgedrückt, wird das Anbaugerät ausgehend vom Trennzustand mit der Stellvorrichtung angehoben, wobei die hierfür erforderliche Kraftübertragung formschlüssig über die Lagerabschnitte des Schnellkoppelsystems erfolgt. Da die Lagerabschnitte - im Aufnahmezustand - gleichzeitig eine Schwenkbeweglichkeit um die Schwenkachse gewährleisten, bewirkt ein weitergehendes Anheben entgegen der Schwerkraft ein relatives Verschwenken des Anbaugeräts in Richtung der Stellvorrichtung. Die Schwenkachse ist vorzugsweise parallel zur Querrichtung orientiert. Die Stellbewegung zur Aufnahme des Anbaugeräts ist vorzugsweise senkrecht zur Querrichtung orientiert.

In weiterer Ausgestaltung der Erfindung weist der erste Lagerabschnitt wenigstens ein Hakenelement auf, und der zweite Lagerabschnitt weist wenigstens ein in Querrichtung längserstrecktes Stangenelement auf oder umgekehrt. Diese Ausgestaltung ist konstruktiv besonders einfach und robust. Vorzugsweise sind zwei in Querrichtung zueinander beabstandet angeordnete Hakenelemente vorgesehen. Zum Aufnehmen des Anbaugeräts wird das wenigstens eine Hakenelement unterhalb des wenigstens einen Stangenelements positioniert und anschließend nach oben bewegt. Dies erfolgt wiederum mittels einer entsprechenden Ansteuerung der Stellvorrichtung. Das wenigstens eine Stangenelement weist einen kreiszylindrischen Querschnitt auf und ist in dem Aufnahmezustand um die Schwenkachse gleitbeweglich auf dem wenigstens einen Hakenelement abgestützt. Das Stangenelement ist in Querrichtung längserstreckt und bildet die Schwenkachse der zusammen mit dem wenigstens einen Hakenelement gebildeten Schwenklageranordnung.

In weiterer Ausgestaltung der Erfindung sind der erste Lagerabschnitt und der zweite Lagerabschnitt an einem in Hochrichtung oberen Stirnende der jeweiligen Koppelvorrichtung angeordnet. Dies gewährleistet insbesondere eine gute Einsehbarkeit durch die Bedienperson. Hierdurch wird ein zielsicheres Positionieren der Stellvorrichtung und damit der ersten Koppelvorrichtung zum Ankoppeln des Anbaugeräts unterstützt.

In weiterer Ausgestaltung der Erfindung weist die erste Koppelvorrichtung einen ersten Flanschabschnitt auf, die zweite Koppelvorrichtung weist einen zweiten Flanschabschnitt auf, wobei die beiden Flanschabschnitte in dem Aufnahmezustand voneinander beabstandet sind und ausgehend von dem Aufnahmezustand mittels einer relativen Schwenkbewegung der beiden Koppelvorrichtungen um die Schwenkachse miteinander kontaktierbar sind. In dem Koppelzustand liegen die beiden Flanschabschnitte vorzugsweise flächig aneinander an. Hierdurch wird eine zuverlässige Kraftübertragung zwischen den beiden Koppelvorrichtungen und damit zwischen der Stellvorrichtung und dem Anbaugerät gewährleistet.

In weiterer Ausgestaltung der Erfindung sind der erste Flanschabschnitt und der zweite Flanschabschnitt jeweils senkrecht zu der Schwenkachse ausgerichtet. Demgemäß sind die Normalenrichtungen der beiden Flanschabschnitte - im Koppelzustand - zueinander entgegengesetzt und jeweils senkrecht zur Schwenkachse orientiert. Hierdurch wird insbesondere eine nochmals verbesserte Kraftübertragung zwischen den beiden Koppelvorrichtungen erreicht. Alternativ oder zusätzlich sind bei dieser Ausgestaltung der Erfindung der erste Flanschabschnitt und der zweite Flanschabschnitt unterhalb des jeweiligen Lagerabschnitts an der jeweiligen Koppelvorrichtung angeordnet. Eine solche Anordnung liegt wenigstens in dem Koppelzustand vor. Die Angabe "unterhalb" versteht sich in Bezug auf die Hochrichtung und/oder die Wirkrichtung der Schwerkraft. Der erste Flanschabschnitt ist unterhalb des ersten Lagerabschnitts angeordnet. Der zweite Flanschabschnitt ist unterhalb des zweiten Lagerabschnitts angeordnet.

In weiterer Ausgestaltung der Erfindung weist das Schnellkoppelsystem eine Arretiereinrichtung zur formschlüssigen Arretierung des Koppelzustands auf. Die Arretiereinrichtung ist vorzugsweise teilweise an der ersten Koppelvorrichtung und teilweise an der zweiten Koppelvorrichtung angeordnet. Die Arretiereinrichtung wirkt einem ungewollten Trennen des Koppelzustands entgegen. Durch die Arretierung wird insbesondere eine ungewollte relative Schwenkbewegung zwischen den beiden Koppelvorrichtungen um die Schwenkachse der durch die Lagerabschnitte gebildeten Schwenklageranordnung unterbunden.

In weiterer Ausgestaltung der Erfindung weist die zweite Koppelvorrichtung wenigstens zwei einander gegenüberliegende Arretieröffnungen auf und die erste Koppelvorrichtung weist wenigstens zwei einander gegenüberliegende Arretierelemente auf, wobei die Arretierelemente mittels eines schwimmend zwischen den Arretierelementen gelagerten Stellelements zum Zusammenwirken mit den Arretieröffnungen stellbeweglich sind. Vorzugsweise sind die Arretierelemente jeweils als Bolzenelement gestaltet, wobei die Arretieröffnungen hierzu komplementär jeweils als Bolzenaufnahme gestaltet sind. Das schwimmend gelagerte Stellelement ist vorzugsweise ein Hydraulikzylinder. Die Stellbewegung des Stellelements ist vorzugsweise parallel zur Querrichtung orientiert.

Weiter gemäß der Erfindung weist das Schnellkoppelsystem eine hydraulische Schnellkupplung zur werkzeuglosen hydraulischen Verbindung des Anbaugeräts mit der Energieversorgungseinrichtung auf. Im Stand der Technik ist ein manuelles An- und Abkuppeln der hydraulischen Verbindung zwischen Anbaugerät und Energieversorgungseinrichtung üblich. Hierfür sind üblicherweise entsprechende Schraub- oder Steckkupplungen vorgesehen. Durch diese Ausgestaltung der Erfindung kann auf ein zeitaufwändiges manuelles An- und Abkuppeln der hydraulischen Verbindung zwischen Anbaugerät und Energieversorgungseinrichtung verzichtet werden. Vorzugsweise ist die hydraulische Schnellkupplung mittels einer Überführung des Schnellkoppelsystems zwischen dem Koppel- und dem Trennzustand verbindbar und lösbar.

In weiterer Ausgestaltung der Erfindung ist die hydraulische Schnellkupplung eingerichtet zur Übertragung eines hydraulischen Druckes zwischen 250 bar und 450 bar und eines hydraulischen Volumenstromes zwischen 160 l/m und 200 l/m. Mit anderen Worten ausgedrückt, erlaubt die hydraulische Schnellkupplung eine Übertragung von hydraulischer Energie mit relativ hohen Drücken bei gleichzeitig relativ hohen Volumenströmen. Für den Betrieb von Anbaugeräten zur Pistenpflege und/oder - bearbeitung, wie beispielsweise Schneefräsen, sind im Vergleich zu beispielsweise Anbaugeräten aus der Land- und/oder Forstwirtschaft vergleichsweise hohe hydraulische Drücke und Volumenströme erforderlich. Die Schnellkupplung ist bei dieser Ausgestaltung der Erfindung im Unterschied zu aus dem Stand der Technik bekannten Lösungen dementsprechend eingerichtet.

Weiter gemäß der Erfindung weist die erste Koppelvorrichtung eine erste hydraulische Kupplungseinheit auf, die zweite Koppelvorrichtung weist eine zweite hydraulische Kupplungseinheit auf und die beiden hydraulischen Kupplungseinheiten sind mittels einer Überführung des Schnellkoppelsystems zwischen dem Koppel- und dem Trennzustand werkzeuglos miteinander fluidleitend verbindbar und voneinander trennbar. Die erste hydraulische Kupplungseinheit und die zweite hydraulische Kupplungseinheit bilden die hydraulische Schnellkupplung aus. Die beiden Kupplungseinheiten weisen jeweils entsprechende Kupplungselemente auf, die zwischen den beiden Kupplungseinheiten komplementär gestaltet sind.

Weiter gemäß der Erfindung sind die erste hydraulische Kupplungseinheit und die zweite hydraulische Kupplungseinheit allein mittels der relativen Schwenkbewegung der beiden Koppelvorrichtungen um die Schwenkachse miteinander verbindbar und voneinander trennbar. Zum Herstellen und Lösen der hydraulischen Anbindung ist demnach keinerlei gesonderte Stellbewegung und/oder Aktuatorik erforderlich. Vereinfacht ausgedrückt wird durch diese Ausgestaltung der Erfindung gleichzeitig zu der mechanischen Ankopplung eine hydraulische Anbindung des Anbaugeräts erreicht. Eine mechanische Abkopplung geht mir einem gleichzeitigen Lösen der hydraulischen Verbindung einher. Hierdurch wird ein vereinfachter Aufbau erreicht. Dies erlaubt eine weitere Kostenreduzierung.

In weiterer Ausgestaltung der Erfindung ist die erste hydraulische Kupplungseinheit senkrecht zu dem ersten Flanschabschnitt ausrichtet und die zweite hydraulische Kupplungseinheit ist senkrecht zu dem zweiten Flanschabschnitt ausgerichtet. Mit anderen Worten ausgedrückt, ist eine Verbindungsrichtung der hydraulischen Schnellkupplung senkrecht zu der Schwenkachse und senkrecht zu den Flanschabschnitten orientiert. Eine relative Schwenkbewegung der beiden Koppelvorrichtungen aus dem Trennzustand in Richtung des Koppelzustandes bewirkt, dass die beiden hydraulischen Kupplungseinheiten miteinander verbunden, insbesondere zusammengesteckt, werden. Eine relative Schwenkbewegung der beiden Koppelvorrichtung aus dem Koppelzustand in Richtung des Trennzustandes bewirkt, dass die beiden hydraulischen Kupplungseinheiten voneinander gelöst, insbesondere auseinandergezogen und/oder ausgesteckt, werden.

In weiterer Ausgestaltung der Erfindung weist das Schnellkoppelsystem eine elektrische Schnellkupplung zur werkzeuglosen elektrischen Verbindung des Anbaugeräts mit der Energieversorgungseinrichtung auf. Hierdurch kann auf ein zeitintensives und unter Umständen verletzungsträchtiges manuelles Herstellen der elektrischen Anbindung des Anbaugeräts verzichtet werden. Vorzugsweise ist die elektrische Schnellkupplung mittels einer Überführung des Schnellkoppelsystems zwischen dem Koppel- und dem Trennzustand verbindbar und trennbar.

In weiterer Ausgestaltung der Erfindung weist die erste Koppelvorrichtung eine erste elektrische Energieübertragungseinheit auf, die zweite Koppelvorrichtung weist eine zweite elektrische Energieübertragungseinheit auf und die beiden elektrischen Energieübertragungseinheiten sind zur kontaktlosen, induktionsbasierten Energieübertragung eingerichtet. Im Koppelzustand sind die beiden elektrischen Energieübertragungseinheiten einander gegenüberliegend und um einen Luftspalt voneinander beabstandet angeordnet. Im Trennzustand sind die beiden Energieübertragungseinheiten örtlich derart voneinander getrennt, dass keine induktionsbasierte Energieübertragung erfolgen kann. Diese Ausgestaltung ermöglicht eine besonders robuste und gegenüber Umwelteinflüssen unempfindliche Energieübertragung.

In weiterer Ausgestaltung der Erfindung ist das Anbaugerät eine Heckfräse mit einer Tragstruktur und einer rotierbar an der Tragstruktur gelagerten Fräswelle, wobei die zweite Koppelvorrichtung an der Tragstruktur montiert ist. Die Fräswelle ist vorzugsweise hydraulisch antreibbar. Alternativ kann ein elektrischer Antrieb der Fräswelle vorgesehen sein. Die Tragstruktur ist vorzugsweise als geschraubte und/oder geschweißte Rahmenkonstruktion ausgeführt. Die zweite Koppelvorrichtung ist vorzugsweise mittels mehrerer Schraubverbindungen unbeweglich an der Tragstruktur montiert. Weiter vorzugsweise ragt die zweite Koppelvorrichtung in Hochrichtung von einer Oberseite der Tragstruktur auf.

In weiterer Ausgestaltung der Erfindung ist die zweite Koppelvorrichtung mittels einer Schwingungslageranordnung begrenzt elastisch nachgiebig und schwingungsgedämpft an dem Tragrahmen montiert. Durch die begrenzt elastisch nachgiebige und schwingungsgedämpfte Anbindung wird insbesondere ein qualitativ verbessertes Pflege- und/oder Bearbeitungsergebnis ermöglicht. Denn die Schwingungslageranordnung vermindert insbesondere eine ungewollte Schwingungsübertragung auf die Heckfräse.

Weitere Vorteile und Merkmale der Erfindung ergeben sich aus den Ansprüchen sowie aus der nachfolgenden Beschreibung eines bevorzugten Ausführungsbeispiels, das anhand der Zeichnungen dargestellt ist.
- Fig. 1: zeigt in schematischer Seitenansicht eine Ausführungsform eines erfindungsgemäßen Pistenpflegefahrzeugs mit einem heckseitig angeordneten und mittels einer Stellvorrichtung stellbeweglichen Anbaugerät,
- Fig. 2: eine perspektivische Detailansicht des Anbaugeräts, der Stellvorrichtung und eines Schnellkoppelsystems zum werkzeuglosen An- und Abkoppeln des Anbaugeräts,
- Fig. 3: in vergrößerter perspektivischer Detaildarstellung eine erste Koppelvorrichtung des Schnellkoppelsystems,
- Fig. 4: in vergrößerter perspektivischer Detaildarstellung eine zweite Koppelvorrichtung des Schnellkoppelsystems,
- Fig. 5: in einer weiteren perspektivischen Detaildarstellung das Anbaugerät, die Stellvorrichtung und das Schnellkoppelsystem in einem noch nicht vollständig gekoppelten Zustand,
- Fig. 6: eine vergrößerte Detaildarstellung der Ansicht nach Fig. 5 im Bereich der ersten Koppelvorrichtung,
- Fig. 7: eine vergrößerte Detaildarstellung der Ansicht nach Fig. 5 im Bereich der zweiten Koppelvorrichtung,
- Fig. 8, 9: in schematisch stark vereinfachter und teilweise abgeschnittener Schnittdarstellung das Schnellkoppelsystem mit Blickrichtung auf eine Arretiereinrichtung in einem Freigabezustand (Fig. 8) und einem Arretierzustand (Fig. 9) und
- Fig. 10: eine weitere perspektivische Detaildarstellung des Schnellkoppelsystems im Bereich einer kabellosen Energieübertragungseinheit.

Gemäß Fig. 1 ist ein Pistenpflegefahrzeug 1 zur Pflege einer schematisch angedeuteten Schneepiste P vorgesehen. Das Pistenpflegefahrzeug 1 kann auch als Pistenraupe bezeichnet werden. Bei der Schneepiste P handelt es sich um eine Ski- und/oder Snowboardpiste.

Die Pistenraupe 1 weist einen als solchen grundsätzlich bekannten Fahrzeugaufbau mit einem in Längsrichtung X längserstreckten Tragrahmen 2, einem unterseitig an dem Tragrahmen 2 angeordneten Kettenfahrwerk 3 und einer heckseitig an dem Tragrahmen 2 angeordneten Stellvorrichtung 4 auf. Zudem ist ein Anbaugerät 5 mit der Stellvorrichtung 4 gekoppelt und mittels einer Stellbewegung der Stellvorrichtung 4 relativ zu dem Tragrahmen 2 in unterschiedliche Funktionsstellungen verlagerbar. Das Anbaugerät 5 ist zur Pflege und/oder Bearbeitung der Schneepiste P eingerichtet und bei der gezeigten Ausführungsform als Heckfräse 6 gestaltet. Weiter weist die Pistenraupe 1 eine Energieversorgungseinrichtung 7 auf, die zum Versorgen des Kettenfahrwerks 3 und der Heckfräse 6 mit Betriebsenergie eingerichtet ist und bei der gezeigten Ausführungsform ein unter einer nicht näher bezeichneten Abdeckung verborgenes Dieselaggregat 8 umfasst. Zudem umfasst die Energieversorgungseinrichtung 7 ein nicht näher ersichtliches Hydrauliksystem 9 und ein elektrisches Bordnetz 10. Dabei sind das Kettenfahrwerk 3, die Stellvorrichtung 4 und die Heckfräse 6 auf eine dem Fachmann bekannte Weise wenigstens an das Hydrauliksystem 9 angeschlossen. Insoweit sind vorliegend ein hydrostatischer Antrieb des Kettenfahrwerks 3, eine hydraulische Stellbeweglichkeit der Stellvorrichtung 4 und ein hydraulischer Antrieb der Heckfräse 6 vorgesehen. Bei einer nicht gezeigten Ausführungsform kann stattdessen ein teilweiser oder gar vollständiger elektrischer Betrieb der Pistenraupe 1 vorgesehen sein.

Weiter weist die Pistenraupe 9 bei der gezeigten Ausführungsform eine frontseitig an dem Tragrahmen 2 montierte Stellvorrichtung 4' und ein weiteres Anbaugerät 5' auf. Das weitere Anbaugerät 5' ist als Räumschild gestaltet und mittels einer Stellbewegung der frontseitigen Stellvorrichtung 4' auf grundsätzlich bekannte Weise in unterschiedliche Funktionsstellungen relativ zu dem Tragrahmen 2 verlagerbar. Ferner weist die Pistenraupe 1 eine in Längsrichtung X hinter der frontseitigen Stellvorrichtung 4 und in Hochrichtung Z oberhalb des Kettenfahrwerks 3 an dem Tragrahmen 2 montierte Fahrerkabine 11 auf.

Die Anbaugeräte 5, 5' sind je nach Einsatzzweck und Arbeitsaufgabe der Pistenraupe 1 gegen andere Anbaugeräte austauschbar und können hierfür von der jeweiligen Stellvorrichtung 4, 4' ab- und an diese angekoppelt werden.

Bei aus dem Stand der Technik bekannten Pistenraupen erfolgt das An- und Abkoppeln der Anbaugeräte üblicherweise manuell und unter Einsatz von Werkzeug. Beispielsweise müssen zum Abkoppeln der Anbaugeräte Schraub- und/oder Bolzenverbindungen zwischen der Stellvorrichtung und dem jeweiligen Anbaugerät manuell gelöst werden. Entsprechendes gilt sinngemäß für das Ankoppeln. Das manuelle An- und Ankoppeln kann arbeitszeitintensiv und verletzungsträchtig sein.

Um dem entgegenzuwirken, weist die Pistenraupe 1 bei der gezeigten Ausführungsform jedenfalls im Bereich der heckseitigen Stellvorrichtung 4 und des heckseitigen Anbaugeräts 5 ein Schnellkoppelsystem S auf, das insbesondere anhand der Fig. 2 und 5 im Detail ersichtlich ist. In Fig. 1 ist das Schnellkoppelsystem S lediglich schematisch angedeutet. Das Schnellkoppelsystem S gestattet ein werkzeugloses An- und Abkoppeln des Anbaugeräts 5 an die Stellvorrichtung 4. Beim Abkoppeln des Anbaugeräts 5 kann hierdurch im Gegensatz zum Stand der Technik auf ein manuelles Lösen einer mechanischen, hydraulischen und/oder elektrischen Verbindung zwischen der Stellvorrichtung und dem Anbaugerät verzichtet werden. Entsprechendes gilt sinngemäß für das Ankoppeln des Anbaugeräts 5.

Das Schnellkoppelsystem S weist eine erste Koppelvorrichtung 12 (Fig. 3) und eine zweite Koppelvorrichtung 13 (Fig. 4) auf. Die erste Koppelvorrichtung 12 ist auf noch näher beschriebene Weise an der Stellvorrichtung 4 montiert. Die zweite Koppelvorrichtung 13 ist auf noch näher beschriebene Weise an dem Anbaugerät 5 montiert.

Die erste Koppelvorrichtung 12 weist bei der gezeigten Ausführungsform einen Grundkörper 14 auf, der aus Stahl gefertigt und als Schweißkonstruktion ausgeführt ist. An dem Grundkörper 14 sind weitere Bauteile, Komponenten und/oder Abschnitte der ersten Koppelvorrichtung 12 angeordnet und/oder ausgebildet. Die erste Koppelvorrichtung 12 weist vorliegend einen ersten Lagerabschnitt 15, einen ersten Flanschabschnitt 16, eine erste hydraulische Kupplungseinheit 17, eine erste elektrische Energieübertragungseinheit 18 (Fig. 6) und eine Bolzenaufnahme 19 auf.

Der erste Lagerabschnitt 15 ist an einem der Bolzenaufnahme 19 gegenüberliegenden Stirnende des Grundkörpers 14 angeordnet. Der erste Lagerabschnitt 15 ist auf noch näher beschriebene Weise zum Zusammenwirken mit einem komplementären Lagerabschnitt der zweiten Koppelvorrichtung 13 vorgesehen. Bei der gezeigten Ausführungsform weist der erste Lagerabschnitt 15 zwei in Querrichtung Y voneinander beabstandet angeordnete Hakenelemente 20 auf. Diese ragen - in Bezug auf die Zeichenebene der Fig. 3 - in Hochrichtung von einer Oberseite des Grundkörpers 14 auf. Die Bolzenaufnahme 19 ist andernends des Grundkörpers 14 angeordnet und weist vorliegend zwei in Querrichtung Y voneinander beabstandet angeordnete Bolzenaugen 21 auf. Rückwärtig ist eine weitere Bolzenaufnahme 22 an dem Grundkörper 14 ausgebildet (Fig. 6). Die erste Koppelvorrichtung 12 ist mittels der Bolzenaufnahmen 19, 22 mit der Stellvorrichtung 4 verbunden und insbesondere um eine Schwenkachse S1 schwenkbeweglich verlagerbar. Die Schwenkachse S1 ist vorliegend parallel zur Querrichtung Y erstreckt. Zur Verlagerung der ersten Koppelvorrichtung 12 um die Schwenkachse S1 greift ein hydraulischer Stellzylinder 23 der Stellvorrichtung 4 über einen Bolzen 24 an der Bolzenaufnahme 19 an. Ein weiterer nicht näher ersichtlicher Hydraulikzylinder kann im Bereich der weiteren Bolzenaufnahme 22 an der ersten Koppelvorrichtung 12 angreifen.

Der erste Flanschabschnitt 16 ist - in Bezug auf die Zeichenebene der Fig. 3 - oberhalb der Bolzenaufnahme 19 und unterhalb des ersten Lagerabschnitts 15 an dem Grundkörper 14 ausgebildet. Der erste Flanschabschnitt 16 wirkt auf noch näher beschriebene Weise mit einem komplementären Flanschabschnitt der zweiten Koppelvorrichtung 13 zusammen.

Die zweite Koppelvorrichtung 13 weist einen Grundkörper 24 auf. Dieser ist vorliegend als Schweißkonstruktion aus Stahl gefertigt. An dem Grundkörper 24 sind weitere Komponenten, Bauteile und/oder Abschnitte der zweiten Koppelvorrichtung 13 angeordnet und/oder ausgebildet. Weiter weist die zweite Koppelvorrichtung 13 vorliegend einen zweiten Lagerabschnitt 25, einen zweiten Flanschabschnitt 26, eine zweite hydraulische Kupplungseinheit 27 und eine zweite elektrische Energieübertragungseinheit 28 auf (Fig. 7).

Der zweite Lagerabschnitt 25 ist an einem - in Bezug auf die Zeichenebene der Fig. 4 - oberen Stirnendbereich des Grundkörpers angeordnet. Der zweite Lagerabschnitt 25 weist vorliegend ein in Querrichtung längserstrecktes Stangenelement 19 mit kreiszylindrischem Querschnitt auf.

Der zweite Flanschabschnitt 26 ist in Hochrichtung Z unterhalb des zweiten Lagerabschnitts 25 und unterhalb der zweiten hydraulischen Kupplungseinheit 27 im Bereich eines unteren Stirnendes des Grundkörpers 24 angeordnet.

Wie insbesondere anhand der Fig. 2, 5 und 7 gezeigt ist, ist die zweite Koppelvorrichtung 13 im betriebsfertig montierten Zustand an einer Oberseite der Heckfräse 6 angeordnet und mit einer Tragstruktur 30 der Heckfräse 6 zusammengefügt. Die Tragstruktur 30 ist vorliegend als Rohrrahmenkonstruktion ausgeführt. Grundsätzlich ist eine starre Befestigung der zweiten Koppelvorrichtung 13 an der Tragstruktur 30 mittels entsprechender Befestigungsmittel möglich. Vorliegend ist allerdings eine schwingungsgedämpfte Befestigung der zweiten Koppelvorrichtung 13 vorgesehen. Zu diesem Zweck ist eine Schwingungslageranordnung 31, 32 zwischen der Tragstruktur 30 und dem Grundkörper 24 angeordnet. Die Schwingungslageranordnung weist zwei Feder-Dämpfer-Einheiten 31 auf, die jeweils einends an der Tragstruktur 30 und andernends an dem Grundkörper 24 abgestützt und entsprechend verschraubt sind. Anhand Fig. 7 ist lediglich eine der beiden Feder-Dämpfer-Einheiten 31 ersichtlich. Zudem weist die Schwingungslageranordnung 31, 32 zwei Elastomerelemente 32 auf, die jeweils einends an der Tragstruktur 30 und andernends an dem Grundkörper 24 abgestützt und entsprechend verschraubt sind. Anhand Fig. 7 ist wiederum lediglich eines der beiden Elastomerelemente 32 ersichtlich. Zur Anbindung an die Feder-Dämpfer-Einheiten 31 weist die zweite Koppelvorrichtung 13 zwei in Querrichtung Y seitlich nach außen und in Hochrichtung Z nach unten ragende Stützarme 33 auf, die jeweils an dem Grundkörper 24 angeschweißt sind. Weiterhin sind zwei in Querrichtung seitlich nach außen abragende Stützbleche 34 an den Grundkörper 24 angeschweißt, mittels derer die zweite Koppelvorrichtung 13 über die Elastomerelemente 32 auf der Tragstruktur 30 abgestützt ist. Anhand Fig. 4 ist lediglich eines der Stützbleche 34 ersichtlich.

Die zweite hydraulische Kupplungseinheit 27 ist in Hochrichtung Z unterhalb des zweiten Lagerabschnitts 25 und oberhalb des zweiten Flanschabschnitts 26 angeordnet.

Die beiden hydraulischen Kupplungseinheiten 17, 27 bilden eine hydraulische Schnellkupplung 17, 27. Die hydraulische Schnellkupplung 17, 27 kann auch als hydraulisches Schnellkupplungssystem bezeichnet werden. Die erste hydraulische Kupplungseinheit 17 ist fluidleitend mit dem Hydrauliksystem 9 der Energieversorgungseinrichtung 7 verbunden. Hierfür sind nicht näher ersichtliche Schlauchleitungen vorgesehen und rückwärtig mit entsprechenden Leitungsaufnahmen der ersten hydraulischen Kupplungseinheit 17 verbunden. Die zweite hydraulische Kupplungseinheit 27 ist fluidleitend mit einem nicht näher ersichtlichen hydraulischen Leitungssystem der Heckfräse 6 verbunden. Das hydraulische Leitungssystem der Heckfräse 6 speist insbesondere einen hydrostatischen Antrieb einer Fräswelle 35, die um eine parallel zur Querrichtung Y erstreckte Drehachse rotierbar an der Tragstruktur 30 gelagert ist. Die grundsätzliche Art und Weise der fluidleitenden Anbindung der beiden hydraulischen Kupplungseinheiten 17, 27 an entsprechende Schlauch- oder Rohrleitungen ist als solches bekannt. Entsprechendes gilt sinngemäß für das grundsätzliche Herstellen und Trennen der hydraulischen Verbindung zwischen den beiden Kupplungseinheiten 17, 27.

In einem zeichnerisch nicht näher dargestellten abgekoppelten Zustand ist die Heckfräse 6 mitsamt der daran montierten zweiten Koppelvorrichtung 13 abseits des übrigen Pistenpflegefahrzeugs auf der Schneepiste P abgestellt. Hierbei ist die Heckfräse 6 mechanisch, hydraulisch und/oder elektrisch von der übrigen Struktur des Pistenpflegefahrzeugs, insbesondere der ersten Koppelvorrichtung 12, getrennt. Insoweit kann auch von einem Trennzustand gesprochen werden.

Zum Ankoppeln der Heckfräse 6 wird die erste Koppelvorrichtung 12 in Richtung der zweiten Koppelvorrichtung 13 verlagert. Die Verlagerung der ersten Koppelvorrichtung 12 erfolgt über eine Stellbewegung der Stellvorrichtung, der unter Umständen eine Fahrbewegung des Kettenfahrwerks zur Grobpositionierung vorausgehen kann. Dabei wird die Stellvorrichtung 4 zunächst derart angesteuert, dass die beiden Hakenelemente 20 in Hochrichtung Z unterhalb des Stangenelements 29 und in Querrichtung Y fluchtend zu diesem angeordnet sind. Anschließend wird die erste Koppelvorrichtung 12 relativ zu der zweiten Koppelvorrichtung 13 in Hochrichtung Z nach oben verlagert. Diese Verlagerung kann beispielsweise mittels einer schwenkbeweglichen Stellbewegung um die Schwenkachse S1 erfolgen. In dem anhand Fig. 5 ersichtlichen Zustand untergreifen die Hakenelemente 20 das Stangenelement 29. Mit anderen Worten, ausgedrückt ist die zweite Koppelvorrichtung 13 mitsamt der Heckfräse 6 jedenfalls teilweise über das Stangenelement 29 entgegen der Schwerkraft auf den Hakenelementen 20 abgestützt. Dieser Zustand kann auch als Aufnahmezustand bezeichnet werden.

Durch eine weitergehende Stellbewegung um die Schwenkachse S1 wird die zweite Koppelvorrichtung 13 mitsamt der Heckfräse 6 in Hochrichtung Z angehoben. Hierbei bilden die Hakenelemente 20 und das Stangenelement 29 eine Schwenklageranordnung 20, 29. Die Schwenklageranordnung gestattet eine relative Schwenkbewegung der beiden Koppelvorrichtungen 12, 13 um eine Schwenkachse S2, die parallel zu der Schwenkachse S1 orientiert ist. Dabei können die beiden Schwenkachsen S1, S2 auch als erste Schwenkachse S1 und zweite Schwenkachse S2 bezeichnet werden. Infolge eines weitergehenden stellbeweglichen Verschwenkens der ersten Koppelvorrichtung 12 im Uhrzeigersinn um die erste Schwenkachse S1 verschwenkt die zweite Koppelvorrichtung 13 mitsamt der Heckfräse 6 entgegen dem Uhrzeigersinn und relativ zu der ersten Koppelvorrichtung 12 um die zweite Schwenkachse S2.

Zum vollständigen Ankoppeln wird die vorbeschriebene Schwenkbewegung so lange fortgesetzt, bis beispielsweise die beiden Flanschabschnitte 16, 26 einander kontaktieren. Hierbei wird gleichzeitig die vorbeschriebene hydraulische Verbindung zwischen den beiden Kupplungseinheiten 17, 27 ausgebildet. Der dann eingenommene Zustand ist anhand Fig. 2 ersichtlich und kann auch als Koppelzustand bezeichnet werden. Das Ausbilden der hydraulischen Verbindung erfordert demnach keine gesonderte Stellbewegung und/oder keinen gesonderten Aktuator. Dies ist besonders vorteilhaft und erlaubt insbesondere einen vereinfachten Aufbau.

Zur Arretierung des Koppelzustands weist das Schnellkoppelsystem S eine Arretiereinrichtung 36 auf, die insbesondere anhand der Fig. 8 und 9 gezeigt ist. Die Arretiereinrichtung weist zwei in Querrichtung Y gegenüberliegend angeordnete Arretieröffnungen 37 auf, die vorliegend an der zweiten Koppelvorrichtung 13 angeordnet und an deren Grundkörper 24 ausgebildet sind. Zudem weist die Arretiereinrichtung 36 zwei einander in Querrichtung Y gegenüberliegende Arretierelemente 38 auf, die bei der gezeigten Ausführungsform mittels eines Stellelements 39 relativ zu dem Grundkörper 14 stellbeweglich an der ersten Koppelvorrichtung 12 angeordnet sind. Das Stellelement 39 ist vorliegend schwimmend zwischen den beiden Arretierelementen 38 gelagert und greift beidseits an jeweils einem der Arretierelemente 38 an. Das Stellelement 39 ist vorliegend als Hydraulikzylinder gestaltet und an das Hydrauliksystem 9 angeschlossen.

In dem anhand Fig. 9 ersichtlichen Zustand sind die Arretierelemente 38 zueinander entgegengesetzt in Querrichtung Y nach außen durch die jeweilige Arretieröffnung 37 verlagert. Der hierdurch erzielte Formschluss wirkt einem ungewollten relativen Verschwenken der beiden Koppelvorrichtungen 12, 13 um die zweite Schwenkachse S2 entgegen. In dem anhand Fig. 8 ersichtlichen Zustand ist der besagte Formschluss aufgehoben.

Das Stellelement 39 ist ebenso wie die Stellelemente der Stellvorrichtung 4, insbesondere der Hydraulikzylinder 23, zentral und ausgehend von der Fahrerkabine 11 ansteuerbar. Der gesamte An- und Abkoppelvorgang kann hierdurch ausgehend von der Fahrerkabine 11 gesteuert werden, ohne dass die Bedienperson hierfür unmittelbar im Bereich der Stellvorrichtung 4 bzw. des Anbaugeräts 5 manuell eingreifen müsste.

Die beiden bereits beschriebenen elektrischen Energieübertragungseinheiten 18, 28 bilden eine elektrische Schnellkupplung 18, 28 aus. Diese ist auf grundsätzlich bekannte Weise zum kontaktlosen, induktionsbasierten Übertragen von elektrischer Energie eingerichtet. Die grundsätzliche Funktionsweise und Gestaltung der elektrischen Schnellkupplung 18, 28 ist als solches bekannt, so dass auf weitergehende diesbezügliche Erläuterungen verzichtet werden kann.

Das werkzeuglose Abkoppeln der Heckfräse 6 erfolgt in einer kinematisch umgekehrten Weise.

## Patentansprüche

1. Pistenpflegefahrzeug (1) mit
- einem längserstreckten Tragrahmen (2),
- einem an dem Tragrahmen (2) montierten Kettenfahrwerk (3),
- einer front- oder heckseitig an dem Tragrahmen (2) montierten Stellvorrichtung (4),
- einem mit der Stellvorrichtung (4) gekoppelten Anbaugerät (5), das zur Pflege und/oder Bearbeitung einer Schneepiste (P) eingerichtet und mittels einer Stellbewegung der Stellvorrichtung (4) relativ zu dem Tragrahmen (2) verlagerbar ist,
- und mit einer Energieversorgungseinrichtung (7), die zum Versorgen des Kettenfahrwerks (3) und/oder des Anbaugeräts (5) mit Betriebsenergie eingerichtet ist,
- **dadurch gekennzeichnet, dass** ein Schnellkoppelsystem (S) mit einer an der Stellvorrichtung (4) montierten ersten Koppelvorrichtung (12) und einer an dem Anbaugerät (5) montierten zweiten Koppelvorrichtung (13) vorgesehen ist, wobei die erste Koppelvorrichtung (12) und die zweite Koppelvorrichtung (13) um eine Schwenkachse (S2) relativ zueinander verschwenkbar sind und wobei
das Schnellkoppelsystem (S) werkzeuglos überführbar ist zwischen einem Koppelzustand, in welchem die erste Koppelvorrichtung (12) und die zweite Koppelvorrichtung (13) mechanisch miteinander gekoppelt sind, und einem Trennzustand, in welchem die Kopplung aufgehoben ist,
- dass das Schnellkoppelsystem (S) eine hydraulische Schnellkupplung mit einer ersten hydraulischen Kupplungseinheit (17) und einer zweiten hydraulischen Kupplungseinheit (27) zur werkzeuglosen hydraulischen Verbindung des Anbaugeräts (5) mit der Energieversorgungseinrichtung (7) aufweist,
- dass die erste Koppelvorrichtung (12) die erste hydraulische Kupplungseinheit (17) aufweist, dass die zweite Koppeleinrichtung (13) die zweite hydraulische Kupplungseinheit (27) aufweist, und dass die beiden hydraulischen Kupplungseinheiten (17, 27) mittels einer Überführung des Schnellkoppelsystems (S) zwischen dem Koppel- und dem Trennzustand werkzeuglos miteinander fluidleitend verbindbar und voneinander trennbar sind,
- und dass die erste hydraulische Kupplungseinheit (17) und die zweite hydraulische Kupplungseinheit (27) allein mittels der relativen Schwenkbewegung der beiden Koppelvorrichtungen (12, 13) um die Schwenkachse (S2) miteinander verbindbar und voneinander trennbar sind.

2. Pistenpflegefahrzeug (1) nach Anspruch 1, **dadurch gekennzeichnet, dass** die erste Koppelvorrichtung (12) und die zweite Koppelvorrichtung (13) derart aufeinander abgestimmt gestaltet sind, dass sie werkzeuglos formschlüssig miteinander koppelbar und werkzeuglos voneinander trennbar sind.

3. Pistenpflegefahrzeug (1) nach Anspruch 1 oder 2, **dadurch gekennzeichnet, dass** die erste Koppelvorrichtung (12) einen ersten Lagerabschnitt (15) aufweist, dass die zweite Koppelvorrichtung (13) einen zweiten Lagerabschnitt (25) aufweist, und dass das Schnellkoppelsystem (S) ausgehend von dem Trennzustand in einen Aufnahmezustand überführbar ist, in welchem der zweite Lagerabschnitt (25) entgegen der Schwerkraft formschlüssig auf dem ersten Lagerabschnitt (15) abgestützt ist und zusammen mit dem ersten Lagerabschnitt (15) eine um die Schwenkachse (S2) schwenkbewegliche Schwenklageranordnung (15, 25) ausbildet.

4. Pistenpflegefahrzeug (1) nach Anspruch 3, **dadurch gekennzeichnet, dass** der erste Lagerabschnitt (15) wenigstens ein Hakenelement (20) aufweist, und dass der zweite Lagerabschnitt (25) wenigstens ein in Querrichtung (Y) längserstrecktes Stangenelement (29) aufweist oder umgekehrt.

5. Pistenpflegefahrzeug (1) nach Anspruch 3 oder 4, **dadurch gekennzeichnet, dass** der erste Lagerabschnitt (15) und der zweite Lagerabschnitt (25) an einem in Hochrichtung (Z) oberen Stirnende der jeweiligen Koppelvorrichtung (12, 13) angeordnet sind.

6. Pistenpflegefahrzeug (1) nach einem der Ansprüche 3 bis 5, **dadurch gekennzeichnet, dass** die erste Koppelvorrichtung (12) einen ersten Flanschabschnitt (16) aufweist, dass die zweite Koppelvorrichtung (13) einen zweiten Flanschabschnitt (26) aufweist, wobei die beiden Flanschabschnitte (16, 26) in dem Aufnahmezustand voneinander beabstandet sind und ausgehend von dem Aufnahmezustand mittels einer relativen Schwenkbewegung der beiden Koppelvorrichtungen (12, 13) um die Schwenkachse (S2) miteinander kontaktierbar sind.

7. Pistenpflegefahrzeug (1) nach Anspruch 6, **dadurch gekennzeichnet, dass** der erste Flanschabschnitt (16) und der zweite Flanschabschnitt (26) jeweils senkrecht zu der Schwenkachse (S2) ausgerichtet sind und/oder dass der erste Flanschabschnitt (16) und der zweite Flanschabschnitt (26) jeweils unterhalb des jeweiligen Lagerabschnitts (15, 25) an der jeweiligen Koppelvorrichtung (12, 13) angeordnet sind.

8. Pistenpflegefahrzeug (1) nach einem der vorhergehenden Ansprüche, **dadurch gekennzeichnet, dass** das Schnellkoppelsystem (S) eine Arretiereinrichtung (36) zur formschlüssigen Arretierung des Koppelzustands aufweist.

9. Pistenpflegefahrzeug (1) nach Anspruch 8, **dadurch gekennzeichnet, dass** die zweite Koppelvorrichtung (13) wenigstens zwei einander gegenüberliegende Arretieröffnungen (37) aufweist, und dass die erste Koppelvorrichtung (12) wenigstens zwei einander gegenüberliegende Arretierelemente (38) aufweist, wobei die Arretierelemente (38) mittels eines schwimmend zwischen den Arretierelementen (38) gelagerten Stellelements (39) zum Zusammenwirken mit den Arretieröffnungen (37) stellbeweglich sind.

10. Pistenpflegefahrzeug (1) nach einem der vorhergehenden Ansprüche, **dadurch gekennzeichnet, dass** die hydraulische Schnellkupplung (17, 27) eingerichtet ist zur Übertragung eines hydraulischen Druckes zwischen 250 bar und 450 bar und eines hydraulischen Volumenstromes zwischen 160 l/m und 200 l/m.

11. Pistenpflegefahrzeug (1) nach einem der vorhergehenden Ansprüche, **dadurch gekennzeichnet, dass** die erste hydraulische Kupplungseinheit (17) senkrecht zu dem ersten Flanschabschnitt (16) ausrichtet ist und dass die zweite hydraulische Kupplungseinheit (27) senkrecht zu dem zweiten Flanschabschnitt (26) ausgerichtet ist.

12. Pistenpflegefahrzeug (1) nach einem der vorhergehenden Ansprüche, **dadurch gekennzeichnet, dass** das Schnellkoppelsystem (S) eine elektrische Schnellkupplung (18, 28) zur werkzeuglosen elektrischen Verbindung des Anbaugeräts (5) mit der Energieversorgungseinrichtung (7) aufweist.

13. Pistenpflegefahrzeug (1) nach Anspruch 12, **dadurch gekennzeichnet, dass** die erste Koppelvorrichtung (12) eine erste elektrische Energieübertragungseinheit (18) aufweist, dass die zweite Koppelvorrichtung (13) eine zweite elektrische Energieübertragungseinheit (28) aufweist, und dass die beiden elektrischen Energieübertragungseinheiten (18, 28) zur kontaktlosen, induktionsbasierten Energieübertragung eingerichtet sind.

14. Pistenpflegefahrzeug (1) nach einem der vorhergehenden Ansprüche, **dadurch gekennzeichnet, dass** das Anbaugerät (5) eine Heckfräse (6) mit einer Tragstruktur (30) und einer rotierbar an der Tragstruktur (30) gelagerten Fräswelle (35) ist, wobei die zweite Koppelvorrichtung (13) an der Tragstruktur (30) montiert ist.

15. Pistenpflegefahrzeug (1) nach Anspruch 14, **dadurch gekennzeichnet, dass** die zweite Koppelvorrichtung (13) mittels einer Schwingungslageranordnung (31, 32) begrenzt elastisch nachgiebig und schwingungsgedämpft an der Tragstruktur (30) montiert ist.

## Claims

1. Piste grooming vehicle (1) having
- a longitudinally extending support frame (2),
- a tracked chassis (3) mounted on the support frame (2),
- a setting device (4) mounted on the support frame (2) at the front or rear,
- an attachment device (5) coupled to the setting device (4) and configured for grooming and/or preparing a snow piste (P) and movable relative to the support frame (2) by means of a setting movement of the setting device (4),
- and an energy supply unit (7) configured for supplying the tracked chassis (3) and/or the attachment device (5) with operating energy,
- **characterized in that** a quick-connecting system (S) is provided having a first connecting device (12) mounted on the setting device (4) and a second connecting device (13) mounted on the attachment device (5), wherein the first connecting device (12) and the second connecting device (12) are pivotable relative to each other about a pivot axis (S2), and wherein the quick-connecting system (S) is changeable without tools between a connected state in which the first connecting device (12) and the second connecting device (13) are mechanically connected to one another and a disconnected state in which the connection is cancelled,
- **in that** the quick-connecting system (S) has a hydraulic quick-coupling with a first hydraulic coupling unit (17) and a second hydraulic coupling unit (27) for hydraulic connection of the attachment device (5) to the energy supply unit (7) without tools,
- **in that** the first connecting device (12) has the first hydraulic coupling unit (17), **in that** the second connecting device (13) has the second hydraulic coupling unit (27), and **in that** the two hydraulic coupling units (17, 27) are connectable to one another without tools in a fluid-transferring manner and disconnectable from one another by means of changing the quick-connecting system (S) between the connected and the disconnected state,
- and **in that** the first hydraulic coupling unit (17) and the second hydraulic coupling unit (27) are connectable to one another and disconnectable from one another solely by means of the relative pivot movement of the two connecting devices (12, 13) about the pivot axis (S2).

2. Piste grooming vehicle (1) according to claim 1, **characterized in that** the first connecting device (12) and the second connecting device (13) are designed matched to one another such that they are positively connectable to one another without tools and disconnectable from one another without tools.

3. Piste grooming vehicle (1) according to claim 1 or 2, **characterized in that** the first connecting device (12) has a first bearing section (15), **in that** the second connecting device (13) has a second bearing section (25), and **in that** the quick-connecting system (S) is changeable starting from the disconnected state to a receiving state in which the second bearing section (25) is positively supported on the first bearing section (15) against gravity and forms together with the first bearing section (15) a pivot bearing arrangement (15, 25) pivotally movable about the pivot axis (S2).

4. Piste grooming vehicle (1) according to claim 3, **characterized in that** the first bearing section (15) has at least one hook element (20), and **in that** the second bearing section (25) has at least one rod element (29) longitudinally extending in the transverse direction (Y), or vice versa.

5. Piste grooming vehicle (1) according to claim 3 or 4, **characterized in that** the first bearing section (15) and the second bearing section (25) are arranged on an end face of the respective connecting device (12, 13) at the top in the vertical direction (Z).

6. Piste grooming vehicle (1) according to any of claims 3 to 5, **characterized in that** the first connecting device (12) has a first flange section (16) and **in that** the second connecting device (13) has a second flange section (26), wherein the two flange sections (16, 26) are at a distance from one another in the receiving state and can be brought into contact with one another starting from the receiving state by means of a relative pivot movement of the two connecting devices (12, 13) about the pivot axis (S2).

7. Piste grooming vehicle (1) according to claim 6, **characterized in that** the first flange section (16) and the second flange section (26) are each aligned vertical to the pivot axis (S2) and/or **in that** the first flange section (16) and the second flange section (26) are arranged underneath the respective bearing section (15, 25) on the respective connecting device (12, 13).

8. Piste grooming vehicle (1) according to any of the preceding claims, **characterized in that** the quick-connecting system (S) has a locking device (36) for positive locking of the connected state.

9. Piste grooming vehicle (1) according to claim 8, **characterized in that** the second connecting device (13) has at least two locking openings (37) opposite one another, and **in that** the first connecting device (12) has at least two locking elements (38) opposite one another, wherein the locking elements (38) are settably movable by means of a setting element (39) floatingly mounted between the locking elements (38) for interaction with the locking openings (37).

10. Piste grooming vehicle (1) according to any of the preceding claims, **characterized in that** the hydraulic quick-coupling (17, 27) is configured for transmitting a hydraulic pressure between 250 bar and 450 bar and a hydraulic volume flow rate of between 160 l/m and 200 l/m.

11. Piste grooming vehicle (1) according to any of the preceding claims, **characterized in that** the first hydraulic coupling unit (17) is aligned vertical to the first flange section (16) and **in that** the second hydraulic coupling unit (27) is aligned vertical to the second flange section (26).

12. Piste grooming vehicle (1) according to any of the preceding claims, **characterized in that** the quick-connecting system (S) has an electric quick-coupling (18, 28) for electrical connection of the attachment device (5) to the energy supply unit (7) without tools.

13. Piste grooming vehicle (1) according to claim 12, **characterized in that** the first connecting device (12) has a first electrical energy transmission unit (18), **in that** the second connecting device (13) has a second electrical energy transmission unit (28), and **in that** the two electrical energy transmission units (18, 28) are configured for contactless, induction-based energy transmission.

14. Piste grooming vehicle (1) according to any of the preceding claims, **characterized in that** the attachment device (5) is a rear-mounted tiller (6) with a carrier structure (30) and with a tiller shaft (35) rotatably mounted on the carrier structure (30), wherein the second connecting device (13) is mounted on the carrier structure (30).

15. Piste grooming vehicle (1) according to claim 14, **characterized in that** the second connecting device (13) is mounted on the carrier structure (30) with limited elastic resilience and vibration damping by means of a vibration mount arrangement (31, 32).

## Revendications

1. Véhicule d'entretien des pistes (1) avec
- un cadre porteur étendu longitudinalement (2),
- un châssis à chenilles (3) monté sur le cadre porteur (2),
- un dispositif de manoeuvre (4) monté sur le cadre porteur (2) à l'avant ou à l'arrière,
- un équipement auxiliaire (5) attelé au dispositif de manoeuvre (4), qui est conçu pour l'entretien et/ou le traitement d'une piste de ski (P) et qui est déplaçable par rapport au cadre porteur (2) au moyen d'un mouvement de réglage du dispositif de manoeuvre (4),
- et avec un équipement d'alimentation en énergie (7) qui est configuré pour alimenter en énergie de fonctionnement le châssis à chenilles (3) et/ou l'équipement auxiliaire (5),
- **caractérisé en ce qu'**un système d'attelage rapide (S) est prévu avec un premier dispositif d'attelage (12) monté sur le dispositif de manoeuvre (4) et un second dispositif d'attelage (13) monté sur l'équipement auxiliaire (5), sachant que le premier dispositif d'attelage (12) et le second dispositif d'attelage (13) pouvant pivoter l'un par rapport à l'autre autour d'un axe de pivotement (S2), et sachant que le système d'attelage rapide (S) peut être permuté sans outil entre un état attelé dans lequel le premier dispositif d'attelage (12) et le second dispositif d'attelage (13) sont accouplés mécaniquement ensemble, et un état séparé dans lequel l'accouplement est supprimé,
- que le système d'attelage rapide (S) présente un attelage rapide hydraulique avec une première unité d'attelage hydraulique (17) et une seconde unité d'attelage hydraulique (27) pour la liaison hydraulique sans outil de l'équipement auxiliaire (5) avec l'équipement d'alimentation en énergie (7),
- que le premier dispositif d'attelage (12) présente la première unité d'attelage hydraulique (17), que le second dispositif d'attelage (13) présente la seconde unité d'attelage hydraulique (27) et que les deux unités d'attelage hydrauliques (17, 27) sont connectables entre elles sans outil, de manière à être conductrices de fluide et séparables l'une de l'autre au moyen d'une permutation du système d'attelage rapide (S) de l'état attelé à l'état séparé,
- et que la première unité d'attelage hydraulique (17) et la seconde unité d'attelage hydraulique (27) sont connectables entre elles et séparables l'une de l'autre rien qu'au moyen du mouvement de pivotement relatif des deux dispositifs d'attelage (12, 13) autour de l'axe de pivotement (S2).

2. Véhicule d'entretien des pistes (1) selon la revendication 1, **caractérisé en ce que** le premier dispositif d'attelage (12) et le second dispositif d'attelage (13) sont conçus de manière à être compatibles entre eux de sorte à être accouplables sans outil par complémentarité de forme et séparables l'un de l'autre sans outil.

3. Véhicule d'entretien des pistes (1) selon la revendication 1 ou 2, **caractérisé en ce que** le premier dispositif d'attelage (12) présente une première section de palier (15), que le second dispositif d'attelage (13) présente une seconde section de palier (25), et que le système d'attelage rapide (S) peut être permuté de l'état séparé à un état logé dans lequel la seconde section de palier (25) est appuyée sur la première section de palier (15) par complémentarité de forme à l'encontre de la gravité et forme, avec la première section de palier (15) un agencement à palier orientable (15, 25) pivotant autour de l'axe de pivotement (S2).

4. Véhicule d'entretien des pistes (1) selon la revendication 3, **caractérisé en ce que** la première section de palier (15) présente au moins un élément à crochet (20), et que la seconde section de palier (25) présente au moins un élément à tige (29) allongé dans le sens transversal (Y), ou inversement.

5. Véhicule d'entretien des pistes (1) selon la revendication 3 ou 4, **caractérisé en ce que** la première section de palier (15) et la seconde section de palier (25) sont disposées à une extrémité supérieure frontale dans le sens vertical (Z) du dispositif d'attelage (12, 13) respectif.

6. Véhicule d'entretien des pistes (1) selon l'une des revendications 3 à 5, **caractérisé en ce que** le premier dispositif d'attelage (12) présente une première section de bride (16), que le second dispositif d'attelage (13) présente une seconde section de bride (26), sachant que les deux sections de bride (16, 26) sont espacées l'une de l'autre à l'état logé et sont contactables entre elles au moyen d'un mouvement de pivotement des deux dispositifs d'attelage (12, 13) autour de l'axe de pivotement (S2), en partant de l'état logé.

7. Véhicule d'entretien des pistes (1) selon la revendication 6, **caractérisé en ce que** la première section de bride (16) et la seconde section de bride (26) sont orientées respectivement perpendiculairement à l'axe de pivotement (S2) et/ou que la première section de bride (16) et la seconde section de bride (26) sont disposées respectivement en-dessous de la section de palier respective (15, 25) sur le dispositif d'attelage (12, 13) respectif.

8. Véhicule d'entretien des pistes (1) selon l'une des revendications précédentes, **caractérisé en ce que** le système d'attelage rapide (S) présente un dispositif de verrouillage (36) servant au verrouillage par complémentarité de forme de l'état accouplé.

9. Véhicule d'entretien des pistes (1) selon la revendication 8, **caractérisé en ce que** le second dispositif d'attelage (13) présente au moins deux ouvertures de verrouillage (37) opposées, et que le premier dispositif d'attelage (12) présente au moins deux éléments de verrouillage (38) opposés, sachant que les éléments de verrouillage (38) sont mobiles pour le réglage, au moyen d'un élément de réglage (39) monté de manière flottante entre les éléments de verrouillage (38) pour interagir avec les ouvertures de verrouillage (37).

10. Véhicule d'entretien des pistes (1) selon l'une des revendications précédentes, **caractérisé en ce que** l'attelage rapide hydraulique (17, 27) est configuré pour transmettre une pression hydraulique entre 250 bar et 450 bar et un débit volumétrique hydraulique entre 160 I/m et 200 I/m.

11. Véhicule d'entretien des pistes (1) selon l'une des revendications précédentes, **caractérisé en ce que** la première unité d'attelage hydraulique (17) est orientée perpendiculairement à la première section de bride (16) et que la seconde unité d'attelage hydraulique (27) est orientée perpendiculairement à la seconde section de bride (26).

12. Véhicule d'entretien des pistes (1) selon l'une des revendications précédentes, **caractérisé en ce que** le système d'attelage rapide (S) présente un attelage électrique rapide (18, 28) pour la liaison électrique sans outil de l'équipement auxiliaire (5) avec l'équipement d'alimentation en énergie (7).

13. Véhicule d'entretien des pistes (1) selon la revendication 12, **caractérisé en ce que** le premier dispositif d'attelage (12) présente une première unité électrique de transfert d'énergie (18), que le second dispositif d'attelage (13) présente une seconde unité électrique de transfert d'énergie (28) et que les deux unités électriques de transfert d'énergie (18, 28) sont configurées pour le transfert d'énergie sans contact, par induction.

14. Véhicule d'entretien des pistes (1) selon l'une des revendications précédentes, **caractérisé en ce que** l'équipement auxiliaire (5) est une fraiseuse arrière (6) avec une structure porteuse (30) et un tambour de fraisage (35) monté sur la structure porteuse (30) de manière rotative, sachant que le second dispositif d'attelage (13) est monté sur la structure porteuse (30).

15. Véhicule d'entretien des pistes (1) selon la revendication 14, **caractérisé en ce que** le second dispositif d'attelage (13) est monté sur la structure porteuse (30) avec une souplesse élastique limitée et de manière amortissant les vibrations, au moyen d'un agencement à palier contre les vibrations (31, 32).
